# FASCICULE DE BREVET EUROPEEN

(11) **EP 0 709 516 B1**
(45) Date de publication et mention de la délivrance du brevet: **09.02.2000**
(21) Numéro de dépôt: 95402344.6
(22) Date de dépôt: 20.10.1995
(51) Int. Cl.: D06F 58/24, D06F 58/22

(54) **Dispositif de signalisation pour le nettoyage d'un condenseur de sèche-linge**
Überwachungsvorrichtung für die Reinigung des Kondensators eines Trockners
Monitoring device for the cleaning of the condenser of a drier

(30) Priorité: 26.10.1994 FR 9412809
(43) Date de publication de la demande: 01.05.1996
(73) Titulaire: CIAPEM, F-69360 Lyon (FR)
(72) Inventeur: Garofalo, François, D-92402 Courbevoie Cedex (FR)
(74) Mandataire: Chaverneff, Vladimir

(56) Documents cités:
- DE-A- 2 306 139
- DE-A- 3 304 422
- DE-A- 3 738 033
- PATENT ABSTRACTS OF JAPAN vol. 12 no. 181 (C-499) ,27 Mai 1988 & JP-A-62 289216 (MATSUSHITA ELECTRIC IND CO) 16 Décembre 1987,

## Description

L'invention a pour objet un dispositif de signalisation pour le nettoyage d'un condenseur de sèche-linge. Elle s'applique à tous types de sèche-linge à condenseur.

Les sèche-linge à condenseur sèchent le linge en circuit fermé. L'air chaud et humide est envoyé dans un condenseur qui est chargé d'abaisser son taux d'humidité. Les circuits du condenseur soumis à cette circulation d'air se chargent de fibres textiles arrachées au linge dans le tambour durant le cycle de séchage. Le cumul des cycles successifs de séchage entraîne ainsi l'obstruction progressive des circuits du condenseur. A partir d'un certain niveau d'encrassement, le condenseur ne joue plus son rôle, ses circuits étant chargés de bourre de linge.

Il faut alors démonter le condenseur pour le nettoyer. Dans les notices d'utilisation, il est conseillé à l'utilisateur de procéder à un entretien régulier du condenseur. Cependant cette opération est souvent oubliée ou réalisée tardivement.

Plusieurs solutions sont connues pour surmonter ce problème. Il est par exemple possible de détecter un changement de pression dans les circuits du condenseur et d'afficher une consigne de nettoyage du condenseur au-delà d'une pression donnée. Une telle solution n'est pas économique car elle nécessite un capteur de pression spécifique. Il peut aussi y avoir un risque d'encrassement du circuit de mesure de pression lui-même par la bourre.

Il est encore possible de surveiller l'encrassement du condenseur par des mesures judicieuses de températures (voir DE-A-3 738 033). Cette solution n'est pas non plus économique à cause du nombre de capteurs qu'elle nécessite. De plus, elle demande une grande complexité de gestion.

Enfin, une solution peut consister à afficher une consigne de nettoyage tous les n cycles. Cependant, l'utilisateur ne va pas systématiquement nettoyer le condenseur au n^{ième} cycle. Il peut s'ensuivre alors un décalage entre les cycles effectivement réalisés entre deux nettoyages et les cycles comptés.

Le but de l'invention est de pallier les inconvénients précités. L'invention permet notamment de fournir une consigne de nettoyage fiable en fonction du temps.

A cet effet, l'invention a pour objet un dispositif de signalisation pour le nettoyage d'un condenseur de sèche-linge, caractérisé en ce qu'il comprend au moins une mémoire mécanique, une mémoire électronique non volatile, des moyens d'incrémentation de la mémoire non volatile et des moyens d'alerte, les moyens d'incrémentation incrémentant la mémoire non volatile à chaque cycle de séchage tant que la mémoire mécanique n'a pas mémorisé une sortie et une remise en place du condenseur dans le sèche-linge, la mémoire non volatile étant réinitialisée à chaque remise en place du condenseur, les moyens d'alerte délivrant une signalisation de nettoyage du condenseur dès que la mémoire non volatile a atteint un nombre donné N.

L'invention a pour principaux avantages qu'elle permet de délivrer des informations sûres, qu'elle est économique et qu'elle est simple à mettre en oeuvre.

D'autres caractéristiques et avantages de l'invention apparaîtront à l'aide de la description qui suit, faite en regard de dessins annexés qui représentent
- la figure 1, un mode de réalisation possible d'un dispositif selon l'invention ;
- la figure 2, un condenseur remis en place dans le bas d'un sèche-linge.

La figure 1 présente un mode de réalisation possible d'un dispositif selon l'invention. Il comprend au moins une mémoire mécanique 1 associée à une mémoire électronique non volatile 2. L'état de ces deux éléments est par exemple lu par un microcontrôleur 3. La mémoire mécanique 1 mémorise les remises en place du condenseur. La mémoire mécanique 1 est par exemple un interrupteur mécanique bistable, ce dernier changeant d'état à chaque remise en place du condenseur.

La figure 2 illustre le bas 21 d'un sèche-linge où un condenseur 22 est remis en place après avoir été sorti. Lors de chaque remise en place, il active par exemple un interrupteur mécanique bistable par l'intermédiaire d'un contact 23. Par ce contact mécanique entre le condenseur et l'interrupteur bistable, à chaque remise en place du condenseur, l'interrupteur bistable est ainsi successivement ouvert ou fermé.

La figure 1 montre un exemple de branchement de l'interrupteur mécanique bistable 1 au microcontrôleur 3. Une borne 11 de l'interrupteur est par exemple reliée à un potentiel E, 5 volts par exemple, ayant un même potentiel de référence 4 que l'alimentation du microcontrôleur 3. La deuxième borne 12 est par exemple reliée à une entrée de surveillance du microcontrôleur 3. Une action sur le contact 23 ferme ou ouvre le circuit entre ces deux bornes 11, 12. Si le circuit est préalablement fermé, une action l'ouvre, s'il est préalablement ouvert, une action le ferme. Ce contact 23 est par exemple du type bouton poussoir. Il est par exemple placé en fond de compartiment du condenseur et est alors poussé par ce dernier lors de chacune de ses remises en place.

A chaque cycle de séchage, l'interrupteur mécanique bistable étant dans un état donné, fermé ou ouvert, le microcontrôleur incrémente d'une unité un compteur mémorisé dans la mémoire électronique non volatile 2, une mémoire de type EEPROM par exemple. Une fois que N cycles sont comptés, N=30 par exemple, le microcontrôleur 3 active des moyens d'alerte 5, un voyant ou une sonnerie, ou encore un message à l'attention de l'utilisateur. A partir des N cycles atteints et mémorisés dans la mémoire non volatile 2, l'alerte est maintenue tant que la mémoire mécanique 1 n'a pas signalé une nouvelle remise en place du condenseur, c'est-à-dire par exemple tant que l'interrupteur mécanique bistable constituant cette mémoire n'a pas changé d'état. L'alerte est par exemple donnée à chaque nouveau départ de cycle. Selon l'exemple de schéma de la figure 1, un état fermé correspond par exemple à un niveau logique 1 en entrée du microcontrôleur, reliée au potentiel E, égal à 5 volts par exemple. Un état ouvert correspond à un niveau logique 0, une résistance R reliée entre l'entrée du microcontrôleur et le potentiel de référence 4 ramenant cette entrée à ce niveau de potentiel lorsque le circuit entre les deux bornes 11, 12 de l'interrupteur bistable est ouvert.

Lorsque le condenseur 22 est retiré, nettoyé et remis en place, cette intervention met par exemple l'interrupteur bistable 1 dans l'état inverse du précédent. Le microcontrôleur 3 repérant ce changement d'état recommence alors un nouveau comptage, par incrémentation à chaque nouveau cycle séchage, le comptage étant mémorisé dans la mémoire non volatile 2. Une case de la mémoire 2 est par exemple augmentée d'une unité à chaque incrémentation.

Un avantage du dispositif selon l'invention est qu'il peut mémoriser une remise en place du condenseur que le sèche-linge soit sous tension ou hors tension. Cela limite notamment l'usure des composants par rapport à une solution qui nécessiterait une mise sous tension permanente.

Après N cycles, tant que le nettoyage du condenseur n'a pas été effectué, la signalisation de demande de nettoyage reste maintenue, car l'interrupteur bistable n'a pas changé d'état. La signalisation peut être produite par exemple à chaque cycle, au début ou tout au long du cycle, par un voyant lumineux, un message affiché ou encore une sonnerie.

Si le nettoyage est réalisé avant les N cycles, l'interrupteur bistable ayant changé d'état, un nouveau comptage est réinitialisé et mémorisé en mémoire non volatile.

Le dispositif selon l'invention est fiable, notamment grâce à la robustesse de l'interrupteur mécanique bistable et au fait qu'aucune mise sous tension permanente du sèche-linge n'est nécessaire pour mémoriser le résultat du comptage des cycles ainsi que les remises en place du condenseur, comme mentionné ci-dessus. De plus, il permet d'assurer qu'une consigne de nettoyage est signalée à partir d'un nombre de cycles N donné après le précédent nettoyage du condenseur, et cela dans tous les cas.

Le dispositif selon l'invention est aussi économique, notamment grâce à sa simplicité et à sa facilité de mise en oeuvre.

## Revendications

1. Dispositif de signalisation pour le nettoyage d'un condenseur de sèche-linge, caractérisé en ce qu'il comprend au moins une mémoire mécanique (1), une mémoire électronique non volatile (2), des moyens d'incrémentation (3) de la mémoire non volatile (2) et des moyens d'alerte (3, 5), les moyens d'incrémentation (3) incrémentant la mémoire non volatile (2) à chaque cycle de séchage tant que la mémoire mécanique (1) n'a pas mémorisé une sortie et une remise en place du condenseur (22) dans le sèche-linge, la mémoire non volatile (2) étant réinitialisée à chaque remise en place du condenseur (22), les moyens d'alerte délivrant une signalisation de nettoyage du condenseur (22) dès que la mémoire non volatile (2) a atteint un nombre donné N.

2. Dispositif selon la revendication 1, caractérisé en ce que la mémoire mécanique (1) est constituée d'un interrupteur mécanique bistable dont l'état change à chaque remise en place du condenseur dans le sèche-linge (21).

3. Dispositif selon la revendication 2, caractérisé en ce que les moyens d'incrémentation étant constitués d'un microcontrôleur (3), une première borne (12) de l'interrupteur bistable (1) est reliée à une entrée de surveillance du microcontrôleur (3), la deuxième borne (11) est reliée à un potentiel (E), le circuit entre les deux bornes (11, 12) étant fermé ou ouvert selon l'état de l'interrupteur (1).

4. Dispositif selon l'une quelconque des revendications 2 ou 3, caractérisé en ce que lors de sa remise en place, le condenseur (22) entre en contact mécanique avec l'interrupteur bistable pour faire changer l'état de ce dernier.

5. Dispositif selon l'une quelconque des revendications 2 à 4, caractérisé en ce que tant que l'interrupteur mécanique bistable (1) ne change pas d'état, les moyens d'incrémentation (3) incrémentent la mémoire non volatile (2) à chaque cycle.

6. Dispositif selon l'une quelconque des revendications précédentes, caractérisé en ce que la mémoire non volatile (2) est une mémoire EEPROM.

7. Dispositif selon l'une quelconque des revendications précédentes, caractérisé en ce qu'une case de la mémoire non volatile (2) est augmentée d'une unité lors de chaque incrémentation.

8. Dispositif selon l'une quelconque des revendications précédentes, caractérisé en ce que les moyens d'alerte (3, 5) sont constitués d'un voyant (5) commandé par un microcontrôleur (3).

9. Dispositif selon l'une quelconque des revendications précédentes, caractérisé en ce que les moyens d'alerte sont constitués d'une sonnerie (5) commandée par un microcontrôleur (3).

10. Dispositif selon l'une quelconque des revendications précédentes, caractérisé en ce que le nombre de cycles N donné est égal à 30.

## Patentansprüche

1. Meldevorrichtung für die Aufforderung zur Reinigung eines Kondensators in einem Wäschetrockner, dadurch gekennzeichnet, daß sie mindestens einen mechanischen Speicher (1), einen nicht-flüchtigen elektronischen Speicher (2), Mittel (3) zur Inkrementierung des nicht-flüchtigen Speichers (2) sowie Meldemittel (3, 5) enthält, wobei die Inkrementiermittel (3) den Inhalt des nicht-flüchtigen Speichers (2) bei jedem Trocknungszyklus inkrementieren, so lange der mechanische Speicher (1) nicht ein Herausziehen und Wiedereinschieben des Kondensators in den Wäschetrockner gespeichert hat, wobei der nicht-flüchtige Speicher (2) bei jedem Einschieben des Kondensators (22) auf null gesetzt wird und wobei die Meldemittel eine Aufforderung zur Reinigung des Kondensators (22) liefern, sobald der Inhalt des nicht-flüchtigen Speichers (2) einen gegebenen Wert N erreicht.

2. Vorrichtung nach Anspruch 1, dadurch gekennzeichnet, daß der mechanische Speicher (1) von einem bistabilen mechanischen Schalter gebildet wird, dessen Zustand bei jedem Einschieben des Kondensators in den Wäschetrockner (21) wechselt.

3. Vorrichtung nach Anspruch 2, dadurch gekennzeichnet, daß die Inkrementierungsmittel von einem Mikroprozessor (3) gebildet werden und daß eine erste Klemme (12) des bistabilen Schalters (1) mit einem Überwachungseingang des Mikroprozessors (3) verbunden ist, während die zweite Klemme (11) an einem Festpotential (E) liegt, wobei der Schaltkreis zwischen den beiden Klemmen (11, 12) gemäß dem Zustand des Schalters (1) geschlossen oder offen ist.

4. Vorrichtung nach einem beliebigen der Ansprüche 2 und 3, dadurch gekennzeichnet, daß der Kondensator (22) bei seinem Einschieben mit dem bistabilen Schalter in mechanischen Kontakt gelangt, um den Schaltzustand zu ändern.

5. Vorrichtung nach einem beliebigen der Ansprüche 2 bis 4, dadurch gekennzeichnet, daß die Inkrementierungsmittel (3) den Inhalt des nicht-flüchtigen Speichers (2) bei jedem Zyklus inkrementieren, so lange der bistabile Schalter (1) seinen Zustand nicht ändert.

6. Vorrichtung nach einem beliebigen der vorstehenden Ansprüche, dadurch gekennzeichnet, daß der nicht-flüchtige Speicher (2) ein EEPROM-Speicher ist.

7. Vorrichtung nach einem beliebigen der vorstehenden Ansprüche, dadurch gekennzeichnet, daß der Inhalt einer Zelle des nicht-flüchtigen Speichers (2) um eine Einheit bei jeder Inkrementierung erhöht wird.

8. Vorrichtung nach einem beliebigen der vorstehenden Ansprüche, dadurch gekennzeichnet, daß die Meldemittel (3, 5) von einem optischen Signalgeber (5) gebildet werden, der von einem Mikroprozessor (3) gesteuert wird.

9. Vorrichtung nach einem beliebigen der vorstehenden Ansprüche, dadurch gekennzeichnet, daß die Meldemittel von einem akustischen Signalgeber (5) gebildet werden, der von einem Mikroprozessor (3) gesteuert wird.

10. Vorrichtung nach einem beliebigen der vorstehenden Ansprüche, dadurch gekennzeichnet, daß die gegebene Anzahl N von Zyklen den Wert 30 hat.

## Claims

1. Signalling device in respect of cleaning a linendrier condenser, characterised in that it comprises at least one mechanical memory (1), a non-volatile electronic memory (2), means (3) for incrementally increasing the non-volatile memory (2) and alarm means (3, 5), the incrementing means (3) incrementally increasing the non-volatile memory (2) at each drying cycle as long as the mechanical memory (1) has not memorised outputting and resetting the condenser (22) in the linen drier, the non-volatile memory (2) being reinitialised every time the condenser (22) is reset, the alarm means supplying a signal to clean the condenser (22) once the non-volatile memory (2) has reached a given number N.

2. Device according to claim 1, characterised in that the mechanical memory (1) is constituted by a bistable mechanical switch whose state changes every time the condenser is reset in the linen drier (21).

3. Device according to claim 2, characterised in that the incrementation means being constituted by a microcontroller (3), a first terminal (12) of the bistable switch (1) is linked to a microcontroller (3) supervision input, the second terminal (11) is linked to a potential (E), the circuit between the two terminals (11, 12) being closed or open depending on the status of the switch (1).

4. Device according to either one of claims 2 and 3, characterised in that when it is reset, the condenser (22) comes into mechanical contact with the bistable switch so as to change the state thereof.

5. Device according to any one of claims 2 to 4, characterised in that as long as the bistable mechanical switch (1) does not change its state, the incrementing means (3) increment the non-volatile memory (2) at each cycle.

6. Device according to any one of the preceding claims, characterised in that the non-volatile memory (2) is an EEPROM memory.

7. Device according to any one of the preceding claims, characterised in that a partition of the non-volatile memory (2) is increased by one unit with each incrementation.

8. Device according to any one of the preceding claims, characterised in that the alarm means (3, 5) are constituted by a tell-tale (5) controlled by a microcontroller (3).

9. Device according to any one of the preceding claims, characterised in that the alarm means are constituted by an alarm bell (5) controlled by a microcontroller (3).

10. Device according to any one of the preceding claims, characterised in that the given number of cycles N is equal to 30.
